# EUROPÄISCHE PATENTSCHRIFT

(11) **EP 0 573 622 B1**
(45) Veröffentlichungstag und Bekanntmachung des Hinweises auf die Patenterteilung: **31.01.1996**
(21) Anmeldenummer: 92923271.8
(22) Anmeldetag: 12.11.1992
(51) Int. Cl.: F01L 1/34

(54) **HYDRAULISCHE STEUEREINRICHTUNG**
HYDRAULIC CONTROL DEVICE
DISPOSITIF DE COMMANDE HYDRAULIQUE

(30) Priorität: 28.12.1991 DE 4143153
(43) Veröffentlichungstag der Anmeldung: 15.12.1993
(73) Patentinhaber: ROBERT BOSCH GMBH, D-70442 Stuttgart (DE)
(72) Erfinder: REMBOLD, Helmut, D-7000 Stuttgart 40 (DE)
(86) Internationale Anmeldenummer: DE9200937
(87) Internationale Veröffentlichungsnummer: WO9313301

(56) Entgegenhaltungen:
- DE-A- 3 929 621
- FR-A- 2 526 858

## Beschreibung

### Stand der Technik

Die Erfindung geht aus von einer hydraulischen Steuereinrichtung zum Verdrehen der Nockenwelle einer Brennkraftmaschine nach der Gattung des Hauptanspruchs. Bei einer derartigen bekannten Steuereinrichtung sind insbesondere die Pumpe und das Magnetventil extern angeordnet, was verhältnismäßig umständlich ist, insbesondere hinsichtlich der notwendigen Leitungsverbindungen, aber auch einen erheblichen Bauaufwand bedingt (DE-OS 32 47 116). Aus der FR-A-2 526 858 ist eine hydraulische Steuereinrichtung zum Verdrehen einer Nockenwelle bekannt, mit einem mittels einer Druckkraft längsverschieblichen Koppelglied, das mittels Schrägverzahnung beim Verschieben eine Relativverdrehung von Nockenwelle und Antriebskettenrad der Steuereinrichtung bewerkstelligt. Dabei wird der durch ein Magnetventil gesteuerte Flüssigkeitsdruck, der als Arbeitsdruck dient, an der bekannten Steuereinrichtung über Verbindungskanäle in einem Zentralkörper dem auf das längsverschiebliche Koppelglied wirkenden Arbeitsraum zugeführt. Diese bekannte Steuereinrichtung weist jedoch den Nachteil auf, daß die Druckmittelquelle durch eine außerhalb der Steuereinrichtung liegende Pumpe gebildet wird, so daß auch diese Steuereinrichtung relativ groß baut.

### Vorteile der Erfindung

Die erfindungsgemäße hydraulische Steuereinrichtung mit den kennzeichnenden Merkmalen des Patentanspruchs 1 hat demgegenüber den Vorteil, daß sie sehr kompakt baut und sehr einfach in eine Brennkraftmaschine bzw. in deren Motorraum zu installieren ist. Weitere Vorteile der Erfindung ergeben sich aus den Unteransprüchen.

### Zeichnung

Ausführungsbeispiele der Erfindung sind in der nachfolgenden Beschreibung und Zeichnung näher erläutert. Diese zeigt in Figur 1 einen Längsschnitt eines ersten Ausführungsbeispiels, in Figur 2 einen Schnitt längs 2/2 nach Figur 1, in Figur 3 ein zweites Ausführungsbeispiel, ebenfalls im Längsschnitt, in Figur 4 eine Abwandlung des vorigen Ausführungsbeispiels, in Figur 5 ein drittes Ausführungsbeispiel, jedoch nur teilweise und im Längsschnitt dargestellt, in Figur 6 eine Ansicht einer Einzelheit.

### Beschreibung der Erfindugnsbeispiele

In Figur 1 ist mit 10 das Ende einer Nockenwelle bezeichnet, welche zum Betätigen der Ventile einer Brennkraftmaschine dient. In das Ende der Nockenwelle ist ein länglich ausgebildeter, zylindrischer Zentralkörper 11 fest eingeschraubt, dessen Achse gleichachsig zu derjenigen der Nockenwelle verläuft. Etwa in der Mitte des Zentralkörpers 11 ist auf dessen Außenseite gleitend ein Koppelglied 12 gelagert, das an seinem der Nockenwelle abgewandten Ende an der Außenseite eine Schrägverzahnung 13 aufweist und auf seiner Innenseite in der selben Ebene ebenfalls eine Schrägverzahnung 14. Die Schrägverzahnung 14 steht im Eingriff mit einer Schrägverzahnung 15 auf der Außenseite des Zentralkörpers 11, während die Schrägverzahnung 13 mit einer Schrägverzahnung 16 an der Innenseite des Fortsatzes 17 eines hohlzylindrisch ausgebildeten Kettenrads 18 in Eingriff steht. Die Nockenwelle 10 ist in einem Nockenwellenlager 20 gelagtert, das zum Beispiel an einer geeigneten Stelle der Brennkraftmaschine ausgebildet ist. Aus Obigem ist zu erkennen, daß der Zentralkörper 11 mit der Nockenwelle rotiert, daß natürlich ebenfalls das Kettenrad 18 rotiert, welches von der Kurbelwelle der Brennkraftmaschine angetrieben ist, und daß auch das Koppelglied 13 rotiert. Das Koppelglied weist eine tiefe, längs verlaufende Nut 21 auf, in welcher eine Druckfeder 22 angeordnet ist, welche sich einerseits am Boden des Koppelglieds abstützt, andererseits an einem Deckel 23, welcher den Fortsatz 17 des Kettenrads 18 verschließt.

Innerhalb des Kettenrads 18 ist in einer Ausnehmung 25 eine Radialkolbenpumpe 26 angeordnet. Diese weist einen Stator 27 auf, welcher über Bolzen 28 fest mit dem Nockenwellenlager 20 verbunden ist. Im Stator sind mehrere, etwa radial verlaufende Bohrungen 29 ausgebildet, in welchen Kolben 30 gleiten, die sich mit ihren außenliegenden Kuppen an einen Laufring 31 anlegen, welcher ebenfalls in der Ausnehmung 25 angeordnet ist. Um dem Kolben 30 einen Hub zu erteilen, ist die zylindrische Ausnehmung 25 exzentrisch gegenüber der Achse des Zentralkörpers 11 bzw. der Nockenwelle 10 ausgebildet. Der Ring 31 ist mittels eines radial nach innen verlaufenden Bolzens 32, welcher in einen passenden Schlitz 33 des Stators 27 ragt, unverdrehbar angeordnet, siehe hierzu Figur 2, aus der auch die Exzentrizität der Ausnehmung 25 gut zu erkennen ist.

Das in der Ebene der Kolben 30 liegende Ende des Zentralkörpers 11 ist als Steuerzapfen für die Radialkolbenpumpe 26 ausgebildet und weist zwei an seinem Außenumfang verlaufende, einander gegenüberliegende Steuerschlitze 36, 37 für die Hochdruck- bzw. Niederdruckseite auf. Am Grund der Bohrungen 29 für die Kolben 30 ist jeweils eine kleine Bohrung 38 ausgebildet, welche mit einer quer verlaufenden Sackbohrung 39 im Zentralkörper in Verbindung stehen, die in einem längs verlaufenden Kanal 40 ebenfalls im Zentralkörper münden. Von der Längsbohrung 40 geht eine zweite Querbohrung 41 aus, die in einen Druckraum 43 mündet, welcher zwischen dem Koppelglied 12 und dem Kettenrad 18 ausgebildet ist.

An dem der Nockenwelle 10 abgewandten Ende des Kanals 40 ist eine zylindrische Erweiterung 44 ausgebildet, in welcher der Stößel 45 eines Ventilkörpers 46 liegt, der den Kanal 40 zu schließen bzw. zu öffnen vermag. Der Stößel 45 hat im Bereich der Erweiterung 44 zwei Bunde 47, 48, an deren Außenseite nicht weiter bezeichnete Längsnuten ausgebildet sind. Das dem Ventilkörper 46 abgewandte Ende des Stößels ist im Anker 50 eines Elektromagneten 51 festgehalten, dieser besteht in bekannter Weise aus Magnetspule 52 und zugehörigem Eisenkreis 53. Der Stößel 45 dringt durch eine mittige Bohrung 55 im Deckel 23.

Wenn das Kettenrad 18 angetrieben wird, - es rotieren selbstverständlich ebenfalls die Nockenwelle 10, der Zentralkörper 11 und das Koppelglied 12 - führen die Kolben 30 eine Hubbewegung aus. Sie werden mit Motoröldruck über eine Bohrung bzw. einen Raum 56 im Ende der Nockenwelle, in welchem auch eine Schrägbohrung 57 in der Stirnseite des Zentralkörpers 11 mündet beaufschlagt. Das angesaugte Druckmittel wird von dem Kolben in die Sackbohrung 39, den Kanal 40 und die Querbohrung 41 verdrängt. Dieses Druckmittel gelangt in den Druckraum 43 am Ende des Koppelglieds 12.

Bei nicht erregtem Elektromagneten 51 hebt der Förderstrom den Ventilkörper 46 von seinem Sitz ab, so daß das Druckmittel über die Erweiterung 44 und eine nur strichpunktiert dargestellte Querbohrung 59 zum Ölbehälter abströmen kann. Nun ist der Druckraum 43 drucklos, so daß die Druckfeder 22 das Koppelglied 12 nach rechts verschiebt. Durch die oben beschriebenen Schrägverzahnungen wird nun das Kettenrad 18 relativ gegenüber der Nockenwelle 10 verdreht, so daß diese nun eine erste Stellung einnimmt. Dies bedeutet "später Einlaßschluß" der Motorventile. Bei Erregung des Elektromagneten 51 nähert sich nun der Ventilkörper 56 seinem Ventilsitz, und der Förderstrom wird angedrosselt, wodurch sich analog zur Magnetkraft im Druckraum 43 ein entsprechender Druck aufbaut. Der nun im Druckraum 43 ansteigende Druck verschiebt das Koppelglied 12 entgegen der Kraft der Druckfeder 22 nach links. Außerdem sorgt dieser Druck für eine axiale Vorspannung des Kettenrads 18 gegenüber dem Stator 27. Dies verbessert die Abdichtung bezüglich der radialen Spalte am Stator. Damit andererseits die Anpresskraft und damit die Reibkraft zwischen den beiden Teilen und auch zur Nockenwelle hin nicht zu groß wird, sind am Stator nicht weiter bezeichnete Druckentlastungsflächen angebracht, die für einen definierten Kraftausgleich sorgen.

Über den nun erzeugten Druck wird das Koppelglied 12 entgegen der Kraft der Druckfeder 22 nach links verschoben. Dadurch erfolgt wiederum eine relative Verdrehung des Kettenrads 18 gegenüber der Nockenwelle 10, so daß nun laufend neue Stellungen in Richtung "frühes Öffnen" der Einlaßventile erfolgt. Durch entsprechende Druckwahl, d.h. Bestromung des Elektromagneten 51, kann nun jede beliebige Position im Hubbereich der Brennkraftmaschine eingestellt werden.

Bei der Position von Ansaug- und Auslaßschlitzen 36, 37 am Zentralkörper 11 ist zu beachten, daß bei der Phasenverstellung die Zuordnung zur exzentrischen Ausnehmung 25 verändert wird. Es muß deshalb vermieden werden, daß während des Fördervorgangs der Dichtbereich am Zentralkörper die Förderkammer abdichtet. In "Spätstellung" muß deshalb die in Figur 2 dargestellte Zuordnung der Steuerschlitze realisiert werden.

Das Ausführungsbeispiel nach Figur 3 unterscheidet sich von demjenigen nach Figur 1 dadurch, daß hier das Koppelglied - bezeichnet mit 12A - doppelt beaufschlagt ist, d.h. beidseitig desselben befinden sich Druckräume, die mit 63 und 64 bezeichnet sind. Dies bedingt eine etwas andere Ausbildung der Radialkolbenpumpe - bezeichnet mit 26A - des Zentralkörpers 11A sowie des Elektromagnetventils, insgesamt bezeichnet mit 65.

Ohne nun auf alle Einzelheiten der Radialkolbenpumpe 26A einzugehen, ist festzuhalten, daß im Stator 27A nun zwei nebeneinanderliegende Auslaßbohrungen 67, 68 ausgebildet sind, sowie zwei nebeneinanderliegende Einlaßbohrungen 69, 70. Dies ist deshalb notwendig, da über entsprechende Kanäle 72, 73 im Zentralkörper 11A die Verbindungen zu den beiden Druckräumen 63, 64 getrennt sind. Wesentlich ist auch, daß der Ventilkörper 74 zwei Ventilkegel 75, 76 aufweist, wobei der Ventilkegel 76 dem Hochdruckkanal 73 zugeordnet ist. Der dort befindliche Raum 77 an der Erweiterung 78 des Zentralkörpers 11A hat Verbindung zu einem parallel zum Kanal 73 verlaufenden Niederdruckkanal 78, welcher zur Niederdruckseite 80 führt, die mit dem Ölbehälter in Verbindung steht. Von dort führt auch eine Schrägbohrung 81 (Saugkanal) zu den Saugschlitzen 82 im Zentralkörper, denen gegenüber die Druckschlitze 84, 85 am Zentralkörper liegen. Wesentlich bei dieser Radialkolbenpumpe ist, daß sie zwei einander gegenüberliegende Kolben haben muß.

Der Ventilkörper 74 hat ein Mittelteil, an welchem am Außenumfang Schlitze 87 ausgebildet sind, über welche Verbindung besteht vom Raum 77 zu einem gegenüberliegenden Raum 88, an den sich eine Buchse 89 anschließt, die eine durchgehende Querbohrung 90 aufweist, über welche Verbindung besteht zum Druckraum 63, und zwar über die Schrägverzahnungen. An den Ventilkörper 74 schließt sich wiederum ein Stößel 92 an, welcher im Anker 50 befestigt ist.

Je nach Stellung des Ventilkörpers 74 werden die Druckräume 63, 64 belastet oder entlastet. Entsprechend wird das Koppelglied 12 A verschoben, das über seine Schrägverzahnungen wiederum - wie beim Ausführungsbeispiel nach Figur 1 beschrieben - eine relative Verdrehung der Nockenwelle gegenüber dem Kettenrad 18 bewirkt. Die Entlastung des Druckraums 63 erfolgt beispielsweise dann, wenn der Ventilkegel 76 auf seinem Ventilsitz anliegt und dadurch Verbindung entsteht vom Raum 88 über den Ventilsitz am Kegel 75 sowie die Längsschlizte 87 zum Niederdruckkanal 78. Die Bestromung des Elektromagnetventils erfolgt über ein bestimmtes Programm, beispielsweise von einem elektronischen Steuergerät her.

Das Ausführungsbeispiel nach Figur 4 bezieht sich wiederum auf eine Abwandlung desjenigen nach Figur 1, ähnent aber demjenigen nach Figur 3, da es wiederum ein doppelt beaufschlagtes Koppelglied aufweist. - Abgewandelt ist lediglich die Radialkolbenpumpe - bezeichnet nunmehr mit 26B -. Diese Bauweise baut kompakter als die zuvor beschriebenen, da die wesentlichen Teile ineinander verschachtelt, d.h. in einer radialen Ebene liegen. Aus diesem Grund ist dieses Ausführungsbeispiel nur teilweise dargestellt, da die Ventilsteuerung dieselbe ist.

Wesentlich am geänderten Beispiel ist dasjenige Teil, an welchem die Kuppen der Kolben 30 anliegen. Es ist als Ring 95 ausgebildet, der exzentrisch auf dem Fortsatz aufgelagert ist und über einen Bolzen 96 drehfest mit dem Stator verbunden ist, der sich am Nockenwellenlager 20 abstützt. Der Stator 27B befindet sich nunmehr auf einem zylindrischen Fortsatz 97 des Kettenrads 18B, der sich zur Nockenwelle hin erstreckt. Man erkennt also, daß - im Unterschied zu den vorhergehenden Ausführungsbeispielen - der Wickelring 95, der Stator 27B, ein Teil des Koppelglieds 12A sowie das Ende des Stators in einer radialen Ebene liegen. Hierdurch ergibt sich eine besonders raumsparende Bauart. Die Druckmittelverbindungen sind im wesentlichen dieselben wie beim Ausführungsbeispiel nach Figur 3, d.h. das Koppelglied 12A ist wieder gleich ausgebildet und beidseitig beaufschlagt. Lediglich die Zuführung des Druckmittels vom Motorraum zur Radialkolbenpumpe ist anders ausgebildet. Hier führt in der Nockenwelle von der Niederdruckseite 98 eine Radialbohrung 99 nach außen, an die sich eine axial verlaufende Bohrung 100 anschließt - immer noch in der Nockenwelle - wobei die Bohrung 100 mit einem Kanal 101 mit dem Zentralkörper 11B verbunden ist, der wiederum über einen Kanal 102 im Fortsatz 97 des Kettenrads 18B mit dem Saugschlitz 103 der Radialkolbenpumpe verbunden ist. Auf die Auslaßseite (Hochdruckseite) ist weiter nicht eingegangen, da sie im wesentlichen übereinstimmt mit dem Ausführungsbeispiel nach Figur 3. Die Funktionsweise unterscheidet sich ebenfalls nicht von derjenigen nach dem genannten Ausführungsbeispiel.

## Patentansprüche

1. Hydraulische Steuereinrichtung zum Verdrehen der Nockenwelle (10, 10A, 10B) einer Brennkraftmaschine mittels eines durch von einer Pumpe (26, 26A, 26B) erzeugten Druckkraft längsverschieblichen Koppelglieds (12, 12A, 12B), das mittels Schrägverzahnungen (13 bis 16) beim Verschieben eine relative Verdrehung von Nockenwelle und Kettenrad (18, 18A, 18B) bewerkstelligt, das von der Brennkraftmaschine angetrieben ist, und wobei das Koppelglied durch einen von einem Magnetventil (50 bis 52; 74, 75) gesteuerten Flüssigkeitsdruck axial verschiebbar ist, und wobei das Kettenrad (18, 18A, 18B) einen mittigen Zentralkörper (11, 11A, 11B) aufnimmt, der drehfest mit der Nockenwelle (10) verbunden ist, wobei zwischen dem Zentralkörper und einem hohlzylindrischen Fortsatz (17) des Kettenrades das druckbeaufschlagte Koppelglied (12, 12A, 12B) liegt und wobei im Zentralkörper (11) Kanäle (39 bis 41) ausgebildet sind für die Verbindung von der Pumpe zu mindestens einem Druckraum (43) zwischen Koppelglied und Kettenrad, welcher Verbindung hat zu einem Ventilkörper (46) eines Elektromagnetventils (51), dadurch gekennzeichnet, daß die Pumpe als Radialkolbenpumpe (26, 26A) ausgebildet ist, daß das Kettenrad (18, 18A, 18B) an seinem der Nockenwelle (10, 10A, 10B) zugewandten Ende entweder eine innenliegende Exzenterbohrung (25) oder einen Fortsatz (97) aufweist, die bzw. der Teil der Radialkolbenpumpe ist, daß die Radialkolbenpumpe einen Stator (27) aufweist, der mindestens einen Förderkolben (30) aufnimmt, dessen außenliegende Kuppen an einem in der Exzenterbohrung angeordneten oder auf dem Fortsatz (97) exzentrisch aufgelagerten, nicht rotierenden Ring (31,95) gleitet und daß die Verbindung der Kanäle (39 bis 41) von der Radialkolbenpumpe ausgeht.

2. Einrichtung nach Anspruch 1, dadurch gekennzeichnet, daß das Koppelglied (12) einseitig beaufschlagt ist und daß auf dieses entgegen der Flüssigkeitsdruckkraft eine in seinem hohlen Inneren angeordnete Druckfeder (22) angeordnet ist.

3. Einrichtung nach Anspruch 1, dadurch gekennzeichnet, daß das Koppelglied (12A) doppelt beaufschlagt ist und der Ventilkörper (74) des Elektromagnetventils zwei Ventilkegel (75, 76) aufweist, von denen jeder einen Druckraum (63, 64) am Koppelglied steuert.

4. Einrichtung nach einem der Ansprüche 1 bis 3, dadurch gekennzeichnet, daß der Stator (27) über eine Stiftverbindung (28) drehfest mit dem Nockenwellenlager (20) verbunden ist.

5. Einrichtung nach einem der Ansprüche 1 bis 4, dadurch gekennzeichnet, daß die Druckmittelzuführung für die Radialkolbenpumpe an der Niederdruckseite (56, 80) mit dem Motordruckölkreislauf verbunden ist.

6. Einrichtung nach einem der Ansprüche 1 bis 5, dadurch gekennzeichnet, daß die Radialkolbenpumpe zwei Druckauslässe (84, 85) hat, von denen jeweils einer mit einem der Druckräume (63, 64) am Koppelglied verbunden ist.

7. Einrichtung nach einem der Ansprüche 1 bis 6, dadurch gekennzeichnet, daß wenigstens Teile des Zentralkörpers (11B), des Koppelglieds (12A), des Kettenrads (18B) und der Radialkolbenpumpe (26B) in einer radialen Ebene liegen, wodurch eine besonders kompakte Bauweise erreicht ist.

8. Einrichtung nach einem der Ansprüche 1 bis 7, dadurch gekennzeichnet, daß der Ventilkörper einen Stößel aufweist, der fest mit dem Anker (50) des Elektromagnetventils verbunden ist, welcher achsgleich zum Zentralkörper verläuft und der Ventilkörper dort in einer Erweiterungsbohrung (44) angeordnet ist, welche Kanäle steuert, die mit den Druckräumen am Koppelglied in Verbindung stehen.

## Claims

1. Hydraulic control device for rotating the camshaft (10, 10A, 10B) of an internal combustion engine by means of a coupling element (12, 12A, 12B) longitudinally displaceable by a pressure force generated by a pump (26, 26A, 26B), which coupling element (12, 12A, 12B) produces during displacement a relative rotation between the camshaft and the chain sprocket (18, 18A, 18B) by means of helical teeth (13 to 16), which chain sprocket (18, 18A, 18B) is driven by the internal combustion engine and it being possible to displace the coupling element axially by a fluid pressure controlled by a magnetic valve (50 to 52; 74, 75) and the chain sprocket (18, 18A, 18B) accommodating a central central body (11, 11A, 11B) which is rotationally connected to the camshaft (10), the coupling element (12, 12A, 12B) which is subjected to pressure being located between the central body and a hollow cylindrical extension (17) of the chain sprocket, and passages (39 to 41) being formed in the central body (11) to connect the pump to at least one pressure space (43) between the coupling element and the chain sprocket, which pressure space (43) has connection with a valve body (46) of an electromagnetic valve (51), characterized in that the pump is configured as a radial piston pump (26, 26A), in that the chain sprocket (18, 18A, 18B) has at its end facing towards the camshaft (10, 10A, 10B) either an internal eccentric hole (25) or an extension (97) which is in each case part of the radial piston pump, in that the radial piston pump has a stator (27) which accommodates at least one delivery piston (30) whose externally located spherical end slides on a nonrotating ring (31, 95) arranged in the eccentric hole or supported eccentrically on the extension (97), and in that the connection of the passages (39 to 41) starts from the radial piston pump.

2. Device according to Claim 1, characterized in that the coupling element (12) is subjected to pressure on one side and in that a compression spring (22) arranged in its hollow inner space is arranged on it against the fluid pressure force.

3. Device according to Claim 1, characterized in that the coupling element (12A) is doubly subjected to pressure and the valve body (74) of the electromagnetic valve has two valve cones (75, 76), of which each controls a pressure space (63, 64) on the coupling element.

4. Device according to one of Claims 1 to 3, characterized in that the stator (27) is rotationally connected to the camshaft bearing (20) by means of a pin connection (28).

5. Device according to one of Claims 1 to 4, characterized in that the pressure medium supply for the radial piston pump is connected at the low pressure end (56, 80) to the engine pressurised oil circuit.

6. Device according to one of Claims 1 to 5, characterized in that the radial piston pump has two pressure outlets (84, 85) of which one is connected to each of the pressure spaces (63, 64) on the coupling element.

7. Device according one of Claims 1 to 6, characterized in that at least parts of the central body (11B), of the coupling element (12A), of the chain sprocket (18B) and of the radial piston pump (26B) are located in a radial plane, by which means a particularly compact construction is achieved.

8. Device according to one of Claims 1 to 7, characterized in that the valve body has a push-rod which is permanently connected to the armature (50) of the electromagnetic valve, which push-rod extends coaxially with the central body and the valve body is arranged there in an expansion hole (44) which controls passages which are in connection with the pressure spaces in the coupling element.

## Revendications

1. Dispositif hydraulique de commande de la rotation de l'arbre à cames (10, 10A, 10B) d'un moteur à combustion interne, utilisant la force de pression d'une pompe (26, 26A, 26B) pour déplacer longitudinalement un organe d'accouplement (12, 12A, 12B) entraînant par l'intermédiaire de dentures obliques (13 à 16) la rotation de l'arbre à cames par rapport à une roue à chaîne (18, 18A, 18B) elle-même entraînée par le moteur, dans lequel :
- l'organe d'accouplement peut se déplacer axialement sous la pression d'un fluide commandé par une soupape magnétique(50 à 52 ; 74, 75),
- la roue à chaîne sert de logement à un corps central (11, 11A, 11B), solidaire en rotation de l'arbre à cames,
- l'organe d'accouplement soumis à la pression (12, 12A, 12B) est intercalé entre le noyau central et un moyeu cylindrique creux (17) de la roue à chaîne,
- le corps central (11) contient des canaux (39 à 41) servant à relier la pompe à au moins une chambre de pression (43) située entre l'organe d'accouplement et la roue à chaîne et reliée au corps (46) d'une soupape électromagnétique (51),
ce dispositif présentant les caractéristiques suivantes :
- la pompe est une pompe à pistons radiaux (26, 26A),
- la roue à chaîne (18, 18A, 18B) présente, à son extrémité située du côté de l'arbre à cames (10, 10A, 10B) soit un alésage interne excentré (25) soit un prolongement (97) faisant l'un comme l'autre partie de la pompe,
- la pompe à pistons radiaux comporte un stator (27) dans lequel est logé au moins un piston de refoulement (30) dont la calotte externe glisse sur une bague (31, 95) montée sans tourner dans l'alésage excentré ou, avec excentration, sur le prolongement (97),
- la liaison des canaux (39 à 41) part de la pompe à pistons radiaux.

2. Dispositif selon la revendication 1, caractérisé en ce que l'organe d'accouplement (12) est actionné d'un côté, contre l'action d'un ressort de poussée (22) monté à l'intérieur de l'organe s'opposant à celle du fluide sous pression.

3. Dispositif selon la revendication 1, caractérisé en ce que l'organe d'accouplement (12A) est actionné des deux côtés, le corps (74) de la soupape électromagnétique présentant deux pointeaux (75, 76) dont chacun commande une chambre de pression (63, 64) de l'organe d'accouplement.

4. Dispositif selon une des revendications 1 à 3, caractérisé en ce que le stator (27) est solidaire en rotation avec le palier (20) de l'arbre à cames, par l'intermédiaire d'une liaison à broche (28).

5. Dispositif selon une des revendications 1 à 4, caractérisé en ce que l'amenée du fluide sous pression alimentant la pompe à pistons radiaux du côté basse pression (56, 80) est reliée au circuit d'huile du moteur.

6. Dispositif selon une des revendications 1 à 6, caractérisé en ce que la pompe à pistons radiaux présente deux sorties (84, 85) dont chacune est reliée à une des chambres de pression (63, 64) de l'organe d'accouplement.

7. Dispositif selon une des revendication 1 à 6, caractérisé en ce qu'au moins des parties du corps central (11B), de l'organe d'accouplement (12A) de la roue à chaîne (18B) et de la pompe à pistons radiaux (26B) sont situées dans un plan radial, réalisant ainsi une configuration particulièrement compacte.

8. Dispositif selon une des revendications 1 à 7, caractérisé en ce que le corps de soupape porte une tige solidaire de l'armature (50) de la soupape électromagnétique et se déplaçant coaxialement au corps central, ce corps de soupape étant monté dans un alésage (44) ou élargissement, commandant les canaux reliés aux chambres de pression de l'organe d'accouplement.
